# DEMANDE DE BREVET EUROPEEN

(11) **EP 0 069 186 A1**
(43) Date de publication de la demande: **12.01.1983**
(21) Numéro de dépôt: 81830111.1
(22) Date de dépôt: 06.07.1981
(51) Int. Cl.: A63F 7/06

(54) **Table de jeu de football**

(71) Demandeur: Tullio, Iacobini, I-34170 Gorizia (IT)
(72) Inventeur: Tullio, Iacobini, I-34170 Gorizia (IT)
(74) Mandataire: D'Agostini, Giovanni, Dr.

(57) **Abrégé**

Table de jeu de football (1) à plusieurs footballeurs (9) qui se déplacent et pivotent sur un axe vertical sur un plan de jeu (3) pour lancer une balle entre deux portes opposées (4) la commande des footballeurs étant réalisée à l'aide de poignées de barres (18) qui glissent sous le plan du jeu (3).

## Description

L'invention concerne une table de jeu du football avec les footballeurs miniaturisés mouvables sur le plan de la table pour lancer le ballon entre deux portes opposées par l'in termediaire de barres de commande paralleles entre elles placées horizontales et sortant d'une côté et de l'autre op posée de la table avec chacune une poignée à son extremitée libre pour déplacer et faire rouler les footballeurs en les déplaçant axialement et roulant en vitesse par au moins deux joueurs placés d'une côté et de l'autre opposé de la dite table qui comporte un nombre établi de footballeurs pareil en opposition pour chaque joueur qui commande leur mouvement sur le plan de la table en fonction du mouvement des dites barres, étant le plan de la table bien dessiné pour former un champ de ballon.

On connaît déjà des tables de jeu du ballon similaires qui utilisent les dites barres passant sur le plan de la table et portant sur chaque barre, déplaçables transversellement et tournables sur l'axe longitudinal transversal de la barre respectivement un portier sur la première, déplaçable entre la dite porte, deux arrières déplaçablesensemble sur l'entière longeur, cinq demi et trois avants, respectivement sur deux ultérieures barres aussi déplaçables et mouvables dans la même façon.

Ce type là comportel'inconvenient d'avoir les barres sur la table ce qui est très encombrant pour la vue et pour le mou vement du ballon, un second inconvénient concerne le fait que les footballeurs lancent le ballon avec tournements sur l'axe horizontal ce qui ne correspond pas aux mouvements réels des footballeurs qui lancent le ballon avec un sol pied et pas avec les deux ce qui est empossible dans la réalité.

La présente invention a pour but d'éviter ces inconvenients et particulièrement l'invention, telle quelle est caracté risée dans les revendications, résout le problème consistant à créer une table de jeu du ballon sans les barres passant sur le plan du jeu mais au dessous et comandant les ballo neurs en rotation sur une axe vertical étant prévu que ceux- ci sont conformés en manière d'avoir un _{D}ied faisant pivot sur l'axe vertical et l'autre éloigné du premier pour shooter le ballon.

Dans ce qui suit, l'invention est exposée plus en détail à l'aide des dessins représentant seulement un mode d'exécution.

La figure 1 représente en vue en perspective la table de jeu; là figure 2 représente en vue partielle en perspective grandie, une part du plan de jeu comportant la porte jusqu'au centre du champ;la figure 3 représente une vue partielle en perspective ultérieurement grandie, du plan de jeu avec un footballeur et sa structure, et système de mouvement; la figure 4 représente une vue grandie partielle de plante du dessous du plan de jeu revelant chaque meccanisme de comand de chaque barre qui passe sous le dit plan avec le respectif footballeur qui sort en pied de l'autre côté et sur le plan de jeu; la figure 5 représente en vue grandie d'élévation en section sur le plan vertical,le système de transmis sion de la barre à un footballeur; la figure 6 repré sente en vue partielle en section axielle le mécha nisme de transmission.

Dans les susdites figures il apparait que la table de jeu comprend une table a casson 1 avec des pieds 2, un plan de jeu 3 dessinné comme un camp de ballon et dopté de deux portes opposées 4; sur le dit plan 3 sont pratiqués des fentes transversalesdroits et courbes selon lex exigences du déplacement des balloneurs 5, entre lesquels passe un pivot 6 qui porte un pied 7 d'un balloneur 9 dont l'autre pied 8 est bien éloigné.

Ce pivot 6 peut glisser le long de la respective fente 5; et peut se déplacer et tourner sur son axe vertical qui se porte au dessous du plan 3 où est attaché à -un engranage denté conique 15 qui s'engrane avec l'engranage conique denté 16 fixé sur la barre 18 qui sort d'une côté de la caisse de la table 1 avec une poignée 19. L'engranage 15,16 est supporté par un boite 14 (voir aussi figures 5,6) comportant la forme d'equerre à angle droit 12 avec deux manches cylindriques 11,13 dont la première verticale comporte au sommité une flange 10 tandis que l'autre supporte un joint coulissant avec un axe 17 qui supporte alété l'engranage 16 et se prolonge de l'autre côté pour se visser 17' dans une contrebarre 18' qui est une prolonge eventuelle pour commander plus loin un second footballeur, et aprèes celui-ci un tiers,etc.jusqu'au l'épui sement du nombre des footballeurs de la ligne transversale; notamment dans le cas du portier on n'aura pas des prolonges 18. L'engranage 15 par un coulisse transmit le mouvement de tournement impresse par 18 au pivot 6, n'empêchant pas le déplacement de celui-ci le long de la fente 5 à l'aide de la guide 19 realisée par deux plaques de guide 19', 19" vissés au dessous du plan de jeu 3 dans la figure 4, les deux barres 18 sont placés a fin de course respecitvement à leur guides, tandis que la guide centrale ne comporte pas la barre avec son méchanisme de comand qui est dans ce cas en position de retrait (au dehors du dessin).

Le ballon vien shootéavec la rotation du balloneur 9 comme représenté en fig.5 en jouant avec le pied 8. Dans les figures 1 et 2: M/1 commande le portier A/1; M/2 commande les deux arrières 1/2, A/3; M/3 commande le demicentre A/5;. M/4 commande le demidroit et le demigauche A/4, A/6; M/5 commande les interdemiailes (dans la fig.2 on voit seule ment l'interdemiaile A/10), etc.

En opposition à l'équipe des footballeurs (A) on aura un nombre et disposition pareil en opposition de footballeurs (B) qui seront notamment commandés par le poignée opposées de l'autre côté de la table de jeu. Udine, le 10Juin 1981

## Revendications

1. Table de jeu de football avec les footballeurs(A/1,A/2,..., B/1, B/2, B/3......)miniaturisés mouvables (9) sur le plan (3) d'une table (1) pour lancer une balle (C) correspondant au ballon de jeu réel entre deux portes opposées (4), par l'intermediaire de barres de command (18) paralleles entre elles et horizontales, sortant d'une côté pour commander une équipe de footballeurs (A) et de l'autre côté pour commander un'autre équipe opposée de footballeurs (B)à l'aide d'une poignée re spective d'extremité (19) pour chaque barre (18), étant prévu que le command du mouvemenr des dits footballeurs vient ef fectuée par le mouvement axial de chaque barre respective (18), et son tournement,par un joueur qui se trouve dans la correspon dante côté de la table (1) sous action manuelle sur la respecti ve poignée (19) de la barre correspondante (18), caractérisée en ce que:
- le plan de jeu (3) presente une pluralité de fentes transver sales 5;
- les dites barre (18) sont placées sous le plan de jeu 3;
- les dits footballeurs (9) sont supportés en pied sur une jambe(7) qui poursuit avec un pivot vertical (6),passant à travers une respective fente (5),tournable et glissable le long d'elle et sortant sous le plan de jeu (3) pour se con necter avec un méchanisme de transmission (14) à une barre de comand respective (18), étant prévu que la barre (18) puisse être prolongée par une prolonge (18') au dela du dit méchanisme de transmission (14) étant enoutre prévu que chaque méchanisme de transmission (14) fait tourner sur l'axe vertical le footballeur respectif (8) dés que vient tourné la barre,soit dans l'une que dans l'autre directionet tandis que chaque méchanisme(14) avec son footballeur se déplace le long de son respective fente de guidage (5) avec le deplacement axial de la respective barre (18) attachée.

2. Table de jeu du football selon 1, caractérisée en ce que chaque footballeur (9) présente l'autre pied shooteur (8) eli gnée du celui qui est rattaché avec son jambe (7) au pivot vertical de tournement (6) entre la respective fente (5) du plan de jeu (3).

3. Table de jeu selon 1 et 2 caractéerisée en ce que au moins une fente pour équipe opposée n'est pas rectilinee (5).

4. Table selon 1,2,3, caractérisée en ce que chaque fente se trouve au un affaisement ou petite depression par rapport au plan du jeu (3).

5.Table de jeu selon les revendications précédentes caracté risée en ce que chaque pied shooteur (8) du footballeur(9) présente une direction pas radiale par rapport au pivot de tournement (6).

6. Table de jeu selon les revendications précédentes, caracté risée en ce que le dit méchanisme de transmission (14) du mou vement de . chaque barre aux respectifs footballeurs (9) comprend une couple de engranages coniques (15,16) et en ce que l'engranage conique de la barre (16) se prolonge avec un perne fileté (17) pour visser à l'occorence la dite prlonge (18').
